# EUROPÄISCHE PATENTSCHRIFT

(11) **EP 4 306 759 B1**
(45) Veröffentlichungstag und Bekanntmachung des Hinweises auf die Patenterteilung: **10.06.2026**
(21) Anmeldenummer: 22184152.1
(22) Anmeldetag: 11.07.2022
(51) Int. Cl.: E06B 3/90, E05D 15/02

(54) **KARUSSELLTÜR**
REVOLVING DOOR
PORTE TOURNANTE

(43) Veröffentlichungstag der Anmeldung: 17.01.2024
(73) Patentinhaber: dormakaba Deutschland GmbH, 58256 Ennepetal (DE)
(72) Erfinder: Wulbrandt, Tim, 58256 Ennepetal (DE); Fabri, Daniel, 58256 Ennepetal (DE); Irrgang, Thomas, 58256 Ennepetal (DE); Heitz, Bernhard, 58256 Ennepetal (DE); Uebelgünne, Thomas, 58256 Ennepetal (DE)
(74) Vertreter: Balder IP Law, S.L.

(56) Entgegenhaltungen:
- DE-A1- 19 821 789
- DE-A1- 4 422 454

## Beschreibung

Die Erfindung betrifft eine Karusselltür mit einem Drehkreuz, das zwischen sich gegenüberstehenden Trommelelementen angeordnet ist, und mit einer Deckenbaugruppe, die oberseitig an den Trommelelementen angeordnet ist und an der das Drehkreuz drehbar gelagert ist.

### STAND DER TECHNIK

Aus der DE 100 50 027 C1 ist eine Karusselltür mit einem zwischen zwei Trommelelementen drehbar aufgenommenen Drehkreuz bekannt, wobei eine Deckenbaugruppe eingerichtet ist, die den Begehungsbereich der Karusselltür oberseitig abschließt. Das Drehkreuz weist mehrere Flügelelemente auf, die mit ihrer oberen Abschlussseite unter der feststehenden Deckenbaugruppe hinweglaufen. Dabei sind häufig Bürstenelemente an der Oberseite der Flügelelemente angebracht, die über die Unterseite der Deckenbaugruppe schleifen und eine Dichtwirkung erzielen sollen.

Beispielsweise zeigt die EP 2 754 821 A2 eine Karusselltür mit einem zwischen zwei Trommelelementen aufgenommenen Drehkreuz und mit einer Deckenbaugruppe, wobei in der Deckenbaugruppe, insbesondere in Verbindung mit einem Antriebsmotor, Leuchtmittel eingerichtet sind, um den Begehungsbereich der Karusselltür zu beleuchten. An der Deckenbaugruppe ist ein ruhend angeordnetes Unterdeckenelement vorgesehen, dass mit einem Vorfixiermittel zur Aufnahme des Antriebsmotors ruhend verbunden ist.

Die EP 3 034 759 A1 offenbart eine Karusselltür mit einem Drehkreuz, das zwischen sich gegenüberstehenden Trommelelementen angeordnet ist, und wobei eine Deckenbaugruppe die Karusselltür oberseitig abschließt und an der das Drehkreuz drehbar gelagert ist. Um den getriebelos mit dem Drehkreuz verbundenen Antriebsmotor ist ein Leuchtmittel angeordnet, mit dem der Begehungsbereich der Karusselltür beleuchtet werden kann. Das Deckenelement weist flächige Glaskörper auf, und an der Oberseite der Flügelelemente des Drehkreuzes sind ebenfalls Bürstenelemente angebracht, die auf der Unterseite der Glaselemente entlangschleifen, wenn das Drehkreuz in Drehbewegung versetzt wird.

DE 198 21 789 A1 zeigt eine Karusselltür mit einem zwischen zwei diametral gegenüberliegenden Trommelwänden, die durch einen Ein- und Ausgang unterbrochen sind, über eine Antriebseinheit angetriebenem Drehflügel mit mitdrehender Decke, wobei zur Regelung der Antriebseinheit eine elektronische, mindestens einen Mikroprozessor enthaltende Regeleinheit vorhanden ist, die aufgrund außerhalb des Drehbereiches der Drehflügel ermittelte Sensorsignal aktiviert wird, und dass zusätzlich innerhalb des Drehbereiches der Drehflügel Sensoren vorhanden sind, deren Signale zur Geschwindigkeitsregelung der Drehflügel verwendet werden.

DE 44 22 454 A1 offenbart eine aus vier Flügeln bestehende Tür. An jedem Flügel ist ein Dachteil befestigt, das an der Drehbewegung der Tür teilnimmt. Die Dachsektionen sind an den Flügeln in der Nähe ihrer äußeren Enden mit Schrauben befestigt.

### OFFENBARUNG DER ERFINDUNG

Aufgabe der Erfindung ist die Vereinfachung des Aufbaus einer Karusselltür mit einem Drehkreuz, das zwischen sich gegenüberstehenden Trommelelementen angeordnet ist, wobei eine möglichst einfach aufgebaute Deckenbaugruppe eingerichtet werden soll, und wobei der Übergang zwischen dem Drehkreuz, insbesondere den Flügelelementen, und der Deckenbaugruppe verbessert werden soll. Weitere Aufgabe der Erfindung ist die Verbesserung der Optik und/oder der Funktionalität der Karusselltür im Gesamten.

Diese Aufgabe wird ausgehend von einer Karusselltür gemäß dem Oberbegriff des Anspruchs 1 in Verbindung mit den kennzeichnenden Merkmalen gelöst. Vorteilhafte Weiterbildungen der Erfindung sind in den abhängigen Ansprüchen angegeben.

Die Erfindung schließt die technische Lehre ein, dass am Drehkreuz eine Deckeneinrichtung mitdrehend angeordnet ist.

Die Deckeneinrichtung rotiert mit der Rotation des Drehkreuzes gleichermaßen mit und ist mit diesem starr verbunden, sodass die Deckeneinrichtung mit dem Drehkreuz eine zwischen den Trommelelementen drehbare Einheit bildet. Die Deckeneinrichtung befindet sich dabei angrenzend an der Unterseite der Deckenbaugruppe, wobei insbesondere ein Spalt zwischen der Deckeneinrichtung und der Deckenbaugruppe vorhanden sein kann. Die Deckenbaugruppe kann so eine Unterseite aufweisen, die mit Struktur- und Funktionselementen ausgestattet ist, ohne dass die Deckenbaugruppe eine Verkleidung aufweisen und optischen Ansprüchen genügen muss, da erst die Deckeneinrichtung den oberseitig vom Begehungsbereich sichtbaren Bereich der Karusselltür bildet. Mit besonderem Vorteil sind die Deckeneinrichtung und die Deckenbaugruppe planparallel zueinander ausgebildet, wobei die Deckeneinrichtung sich in wenigstens einer oder mehreren Ebenen erstrecken kann; ebenso ist es denkbar, dass die Deckenbaugruppe Bereiche aufweist, die zur Deckeneinrichtung unterschiedliche Abstände aufweisen.

Ferner kann mit der mitdrehenden Deckeneinrichtung der Vorteil erreicht werden, dass oben am Drehkreuz keine sichtbare und somit auch keine für einen Luftaustausch zugängliche Bürstendichtung angeordnet werden muss. In diesem Fall würde nämlich entweder gar keine Bürstendichtung oben am Drehkreuz angeordnet sein oder diese wäre oberhalb der Deckeneinrichtung versteckt, sodass ein reduzierter Wärmeverlust dadurch zustande kommen kann. Dadurch kann die Energieeffizienz der Karusselltür gesteigert werden.

Die Begriffe oben bzw. oberer Bereich beziehen sich insbesondere auf den Einbauzustand der Tür.

Insbesondere kann die Deckeneinrichtung die Deckenbaugruppe unterseitig vollständig abdecken, wobei die Deckeneinrichtung vorzugsweise einen Durchmesser aufweist, der im Wesentlichen mit dem Durchmesser der Deckenbaugruppe übereinstimmt. Die Abweichung des Durchmessers der Deckenbaugruppe vom Durchmesser der Deckeneinrichtung kann beispielsweise weniger als 50 %, vorzugsweise weniger als 20 % und besonders bevorzugt weniger als 5 %, insbesondere weniger als 3 % betragen. Insbesondere kann die Deckeneinrichtung einen Durchmesser aufweisen, mit dem diese die Deckenbaugruppe von der Unterseite im Wesentlichen vollständig abdeckt, sodass die Unterseite der Deckenbaugruppe für einen Begeher nicht mehr sichtbar ist. Jedenfalls kann der Durchmesser der Deckeneinrichtung so bestimmt sein, dass die Deckenbaugruppe lediglich von einer Seitenperspektive sichtbar bleibt.

Das Drehkreuz kann mehrere Flügelelemente aufweisen, beispielsweise zwei, drei oder vier Flügelelemente, wobei die Deckeneinrichtung Teilstücke aufweist, die am oberen, in Richtung zur Deckeneinrichtung weisenden Bereich, insbesondere einem Ende, des Drehkreuzes zwischen den Flügelelementen angeordnet sind. Mit dem oberen Bereich des Drehkreuzes kann insbesondere, der Bereich von bis zu 30 %, insbesondere 20 %, insbesondere, 10 %, insbesondere 5 %, insbesondere 3 % gemeint sein. Dabei ist es auch möglich, die Teilstücke oberseitig auf den Flügelelementen anzuordnen, oder die Deckeneinrichtung kann als plane Kreisscheibe ausgebildet sein und oberseitig auf die Flügelelemente aufgesetzt werden, beispielsweise auch mit einer mittigen Öffnung, um eine Mittelsäule des Drehkreuzes mit einem Motor in der Deckenbaugruppe zu verbinden. Auch ist es möglich, dass die Deckeneinrichtung 2-teilig ausgebildet ist und insbesondere zwei Halbkreise umfasst. Dabei kann ein Teil der Teilstücke über dem Drehkreuz angeordnet sein und/oder an einer Oberkante des Drehkreuzes befestigt sein. Somit würde das Drehkreuz rein optisch oder auch mechanisch die Teilstücke tragen.

Die Teilstücke können auf oder an den Flügelelementen kraftschlüssig und/oder stoffschlüssig und/oder formschlüssig angebunden werden, und es kann vorgesehen sein, dass die Teilstücke für die Flügelelemente und insofern auch insgesamt für das Drehkreuz eine aussteifende Struktur bilden. Dabei kann die Anzahl der Teilstücke mit der Anzahl der Flügelelemente des Drehkreuzes miteinander übereinstimmen.

So besteht die Möglichkeit, dass die Teilstücke in Anordnung an den Flügelelementen eine die Flügelelemente zueinander ausrichtende und/oder eine aussteifende Struktur bilden.

Mit besonderem Vorteil weist die Deckeneinrichtung wenigstens ein Leuchtmittel auf. Dabei ist es auch denkbar, dass die Deckeneinrichtung ein Sensormittel, ein Überwachungsmittel, ein Blockiermittel zur Blockierung der Drehbewegung des Drehkreuzes oder beispielsweise eine Lautsprecher- oder Beduftungseinrichtung aufweist.

Ferner besteht die Möglichkeit, dass die Deckeneinrichtung wenigstens einen lichtdurchlässigen Teilbereich aufweist, beispielsweise in Form von einem innenseitigen, einem radial etwa mittigen oder einem radial außenseitigen ringförmigen Teilbereich, sodass wenigstens ein Leuchtmittel unterseitig in oder an der Deckenbaugruppe angeordnet wird und bei Betrieb des Leuchtmittels den lichtdurchlässigen Teilbereich durchleuchtet. Der lichtdurchlässige Teilbereich kann insbesondere durch eine Ausnehmung der Deckeneinrichtung und/oder eine Abdeckung gebildet werden. Der lichtdurchlässige Teilbereich kann beispielsweise eine mattierte Struktur oder Oberfläche aufweisen, insbesondere in Form eines Milchglases oder eines milchigen Kunststoffes. Der lichtdurchlässige Teilbereich kann dabei unidirektional transparent oder bidirektional transparent und/oder teiltransparent ausgeführt sein. So kann insbesondere bei unidirektionaler Ausführung das Leuchtmittel an der Deckenbaugruppe durch den lichtdurchlässigen Teilbereich abgedeckt bzw. versteckt werden, wobei dieser dennoch durchleuchtet werden kann, wenn das Leuchtmittel betrieben wird.

Bevorzugt kann ein Sensor an oder in der Deckeneinrichtung integriert angeordnet sein, wobei somit der Sensor mit der Drehbewegung des Drehkreuzes mitdrehend angeordnet ist.

Alternativ ist es auch denkbar, dass ein Sensor unterseitig an oder seitlich in der Deckenbaugruppe eingerichtet ist und die Sensorfunktion durch die Deckeneinrichtung hindurch stattfinden kann, beispielsweise basierend auf einem Radar-System und/oder einem optischen System, das in einem Wellenlängenbereich arbeitet, für den beispielsweise ein lichtdurchlässiger Teilbereich ebenfalls durchdrungen werden kann, der aus Kunststoff oder Glas bestehen kann.

Die Deckeneinrichtung kann sich in einer, insbesondere flachen und/oder einzigen Ebene erstrecken, oder es ist möglich, dass die Deckeneinrichtung einen von einer Drehachse des Drehkreuzes entfernten Außenbereich aufweist, der sich in einer oberen, insbesondere der Deckenbraugruppe zugewandten, Ebene erstreckt und einen der Drehachse des Drehkreuzes zugewandten Innenbereich aufweist, der sich in einer unteren, dem Drehkreuz zugewandten Ebene erstreckt.

Der Querschnitt des ansonsten tellerförmigen oder planscheibenförmigen Deckenelementes kann folglich als Tiefziehteil oder als mehrteiliges Bauteil ausgeführt sein, insbesondere dann, wenn die Deckeneinrichtung aus mehreren Teilstücken aufgebaut ist. Diese können ebenfalls innenseitig eine andere Ebene aufweisen als außenseitig, sodass diese beispielsweise im Querschnitt S-förmig ausgeführt sind.

Die Teilstücke und/oder auch die insbesondere einteilige Deckeneinrichtung können aus einem Metallblech, insbesondere aufweisend ein Aluminiumblech oder ein Stahlblech ausgebildet sein oder es ist vorgesehen, dass die Teilstücke oder die gesamte Deckeneinrichtung aus Kunststoffplatten, aus Holzplatten und/oder aus Glasplatten ausgebildet sind.

Die Deckeneinrichtung und/oder die Teilstücke können mit den Flügelelementen verschraubt oder verklebt sein, oder diese sind mit den Teilstücken kraftschlüssig und/oder formschüssig verbunden, beispielsweise durch Verpressen, eine Einpressung oder eine Verspannung an, in oder zwischen den Flügelelementen des Drehkreuzes. Ferner ist ein Antriebsmotor, insbesondere zum Drehen des Drehkreuzes, vorgesehen, der zwischen der Deckenbaugruppe und der Deckeneinrichtung eingerichtet ist. Insbesondere kann der Antriebsmotor unterseitig in oder an der Deckenbaugruppe angeordnet sein, beispielsweise kann ein Rotor der Antriebseinheit unterseitig aus der Deckenbaugruppe herausragen, während der übrige Antriebsmotor in der Deckenbaugruppe angeordnet ist. So ergibt sich vorteilhafterweise die Möglichkeit, an den Rotor des Antriebsmotors die Flügelelemente und/oder folglich auch die Deckeneinrichtung und insbesondere die Teilstücke anzuordnen.

Es kann beispielsweise die aufbauende Dicke des Rotors den Abstand zwischen der Deckeneinrichtung und der Deckenbaugruppe bestimmen, und der Rotor des Antriebsmotors dient dabei zugleich zur Bildung des oberen Lagerpunktes des Drehkreuzes, sodass ein besonders einfacher Aufbau der Verbindung des Antriebsmotors mit dem Drehkreuz entsteht.

Die Deckenbaugruppe kann eine Dicke von nicht mehr als 20 cm, bevorzugt von nicht mehr als 15 cm, mehr bevorzugt von nicht mehr als 10 cm und weiter bevorzugt von nicht mehr als 8 cm und noch weiter bevorzugt von nicht mehr als 5 cm aufweisen. Die Dicke wird hierbei mit der Höhe im Einbauzustand der Tür synonym verwendet. - Nicht mehr als - bedeutet in dem Sinne maximal.

Die Erfindung kann besonders vorteilhaft ausgeführt werden mit einer modulartigen Deckenbaugruppe, die einen Sandwichaufbau aufweist, sodass wenigstens ein Füllstoff als Kernmaterial bereitgestellt wird, und an wenigstens einer Deckfläche oder an beiden Deckflächen weist der Füllstoff eine Deckplatte auf. Insofern kann nur eine oberseitige Deckplatte, nur eine unterseitige Deckplatte oder eine oberseitige und eine unterseitige Deckplatte vorgesehen sein, die vorzugsweise parallel zueinander verlaufen und zwischen denen sich der Füllstoff befindet. Auch ist es denkbar, dass weitere Deckplatten vorhanden sind, die den Füllstoff durchdringen und beispielsweise eine Deckplatten-Zwischenebene bilden. Eine Zwischenebene kann beispielsweise notwendig sein, um die Steifigkeit der Deckenbaugruppe zu erhöhen und um Komponenten innerhalb der Deckenbaugruppe aufzunehmen oder diese zueinander zu halten oder miteinander in ihrer Gesamtstruktur auszusteifen. Der Grundgedanke jedoch sieht einen Sandwichaufbau vor, der eine modulartig handhabbare Deckenbaugruppe ermöglicht, die als Ganzes vor Ort mit den Trommelelementen verbunden werden kann, insbesondere oberseitig auf die Trommelelemente aufgesetzt werden kann, dies vorzugsweise unter drehbarer Aufnahme des Drehkreuzes zwischen den Trommelelementen.

So ergibt sich mit der modulartigen Deckenbaugruppe eine einzeln handhabbare Baugruppe, die an die Trommelelemente und das Drehkreuz anbringbar und von diesem wieder lösbar ist. So kann die Deckenbaugruppe beispielsweise werksseitig so vorkonfektioniert werden, dass die Deckenbaugruppe am Bestimmungsort lediglich noch mit den Trommelelementen und dem Drehkreuz verbunden werden muss, ohne dass die Deckenbaugruppe in ihren Grundbestandteilen vor Ort aufgebaut bzw. zusammengebaut werden muss. Dadurch ergeben sich erheblich kürzere Montagezeiten, und der generelle Aufbau der Deckenbaugruppe vereinfacht sich. Die Deckenbaugruppe ist gemäß dem Gedanken der Erfindung insofern als an die übrigen Komponenten der Karusselltür anbringbares Modul ausgebildet, das an die Trommelwände und das Drehkreuz angeordnet und aus der Position der Anordnung auch wieder entnommen werden kann.

Der Grundaufbau der Deckenbaugruppe sieht gemäß einer weiteren Ausführungsform vor, dass zumindest teilweise an oder über der unterseitigen Deckplatte und/oder an oder über der oberseitigen Deckplatte und insbesondere im Bereich des Füllstoffes Strukturelemente und/oder Funktionselemente aufgenommen sind. Selbstverständlich können Strukturelemente und/oder Funktionselemente auch seitlich, insbesondere also radial überstehend oder auch oberseitig oder unterseitig aus den Deckplatten, hervorragen. Im Besonderen können die Strukturelemente und/oder Funktionselemente vom Füllstoff umgeben sein oder diese sind im Füllstoff eingebettet. Beispielsweise kann ein Tellermotor zum drehbaren Antrieb des Drehkreuzes so an der Unterseite der Deckenbaugruppe angeordnet werden, dass dieser beispielsweise teilweise innerhalb der Deckenbaugruppe integriert und teilweise aus dieser hervorschaut. Derartige Motoren werden auch als Torque- oder Scheibenmotoren bezeichnet und werden in der Regel getriebelos mit dem Drehkreuz verbunden. Gleiches gilt beispielsweise für Verbindungselemente zur Verbindung der Deckenbaugruppe mit den Trommelelementen oder auch mit oberseitigen Strukturelementen einer Gebäudefassade, die auch abschnittsweise aus der Grundstruktur der Deckenbaugruppe herausschauen können.

Die Strukturelemente können die Deckenbaugruppe beispielsweise diametral durchwandern und/oder die Strukturelemente können die oberseitige und die unterseitige Deckplatte miteinander verbinden oder an nur einer Deckplatte angebunden sein. Der Füllstoff ist zwar so zwischen den Deckplatten eingebracht, dass dieser die Strukturelemente und/oder die Funktionselemente umgibt, die Strukturelemente und/oder die Funktionselemente können den Füllstoff jedoch auch in mehrere Teilelemente unterteilen, wenn die Elemente die Deckenbaugruppe beispielsweise vollständig durchqueren. Denkbar ist bzgl. der Strukturelemente beispielsweise ein fachwerkähnlicher Aufbau, ein sternförmiger Aufbau oder beispielsweise ein rechteckiger oder hexagonaler Aufbau, um die Deckenbaugruppe entsprechend auszusteifen.

Weiterhin weist die unterseitige Deckplatte, jedoch bedarfsweise auch die oberseitige Deckplatte, Öffnungen auf, sodass in Verbindung mit den Öffnungen Funktionselemente angeordnet werden können. Die optionalen Öffnungen im oberen und/oder unteren Bereich der Deckenbaugruppe, jedoch bedarfsweise auch im seitlichen Umfangsbereich, ermöglichen die Integration von Funktionselementen vor Ort, beispielsweise von einem Antrieb, einer Steuerung, einer Sensoreinrichtung, einer Beleuchtungseinrichtung, einer Lautsprechereinrichtung, einer Energieversorgung, einer Verriegelung, einer Belüftungseinrichtung und/oder dergleichen, die in die Öffnungen oder in sonstige Aussparungen oder Zwischenbereiche in den Füllstoff eingebracht werden können. Vorteilhafterweise sind die unterseitige Deckplatte und/oder die oberseitige Deckplatte mit dem Füllstoff stoffschlüssig und/oder kraftschlüssig und/oder formschlüssig verbunden. Bevorzugt ist die wenigstens eine Deckplatte mit dem Füllstoff und/oder optional auch mit den Strukturelementen und/oder Funktionselementen verklebt, verlötet und/oder verschweißt, wobei auch kraftschlüssige oder formschlüssige Verbindungen möglich sind, beispielsweise durch ein Einpressen der Deckplatte an entsprechende Gegenelemente, insbesondere in oder am Füllstoff, an den Strukturelementen und/oder an den Funktionselementen. Auch ist es denkbar, die beiden sich gegenüberliegenden beabstandet zueinander angeordneten Deckplatten mit Verbindungselementen so miteinander zu verbinden, dass der Sandwichverbund entsteht und die Deckenbaugruppe als einzeln handhabbares Bauteil gebildet wird.

Das Leuchtmittel an der Deckeneinrichtung oder an der Deckenbaugruppe kann zur Aussendung von Lichtsignalen dienen, insbesondere von verschiedenen Lichtfarben zur Signalisierung des empfohlenen Begehungsbereiches oder eines Bereiches zur Nichtbegehung der Karusselltür, oder die Lichtsignale können Lichtsignalfolgen aufweisen, sodass einer die Karusselltür begehenden Person mit den Lichtsignalen eine Information bereitgestellt werden kann, in welcher Weise diese die Karusselltür begehen kann. Beispielsweise kann mit den Lichtsignalen die Information übermittelt werden, ob die Person noch vor oder nach einem rotierenden Flügelelement die Karusselltür betritt oder es kann mit den Lichtsignalen eine Information bereitgestellt werden, welche Bereiche auf dem Boden der Karusselltür begehbar sind oder nicht, ohne die Drehbewegung des Drehkreuzes, die durch die Sensorik überwacht wird, zu unterbrechen. Insbesondere kann das Leuchtmittel in Wirkverbindung mit einer Steuereinrichtung der Karusselltür ausgebildet sein.

Es ist ferner denkbar, dass wenigstens ein der Flügelelemente oder eins der Trommelelemente ein Display, insbesondere LCD, zur Darstellung von Informationen aufweist. Somit kann die Optik und/oder die Funktionalität der Karusselltür weiter verbessert werden.

Es ist ferner denkbar, dass das Display an der Glasplatte so angeordnet ist, dass das Display von transparenter Glasfläche der Glasplatte umschlossen ist. Es ist weiter denkbar, dass elektrische Folienleiter an den Flügelelementen angeordnet sind, mittels der das Display elektrisch kontaktiert ist, vorzugsweise wobei die elektrischen Folienleiter in einer Bürstenanordnung an einer Flügelkante oder an einer Mittelsäule des Drehkreuzes angeordnet sind und an einer Drehdurchführung kontaktiert sind. Die Drehdurchführung kann als Schleifring ausgebildet werden. Dadurch wird die Integration des Displays in das Flügelelement verbessert.

Es ist ferner denkbar, dass zumindest ein der Flügelelemente wenigstens zwei parallel zueinander angeordnete Glasplatten aufweist, wobei das Display zwischen den Glasplatten eingerichtet ist, vorzugsweise wobei die Glasplatten mittels einer Verbundfolie miteinander verbunden sind, wobei das Display in der Verbundfolie integriert ist oder an oder auf der Verbundfolie angeordnet ist. Dies ermöglicht eine optimale Integration.

Es ist ferner denkbar, dass das Display zur Interaktion mit einer Person, insbesondere mittels Touch-eingabe, ausgebildet ist, vorzugsweise wobei die Interaktion ein Stoppen und/oder eine Änderung der Rotationsgeschwindigkeit des Drehkreuzes ermöglicht. Insbesondere kann somit ein Notaus der Rotation von einem Begeher, einer Person innerhalb der Karusselltür, ausgeführt werden. Dies ist insbesondere eine Verbesserung gegenüber herkömmlichen Anlagen, bei denen eine Notaus-Funktion lediglich von außerhalb der Karusselltür ermöglicht wird. Die Sicherheit der Begeher kann somit auch bei unvorhersehbaren Situationen erhöht werden.

Das in Verbindung mit dem Flügelelement beschriebene Display kann in Verbindung mit dem Trommelelement analog ausgebildet sein.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine perspektivische Ansicht einer Karusselltür mit den Merkmalen der Erfindung,
- Figur 2: die Karusselltür mit den Hauptbestandteilen in einer fliegenden Ansicht,
- Figur 3: eine perspektivische Ansicht der Karusselltür mit einem Schnitt durch die Deckenbaugruppe und die Deckeneinrichtung,
- Figur 4: eine Ansicht des Drehkreuzes mit den Flügelelementen sowie der Deckeneinrichtung, die aus mehreren Teilstücken gebildet ist,
- Figur 5: die Ansicht eines Flügelelementes mit einem an diesem aufgebrachten Display.

Das Ausführungsbeispiel der Karusselltür 100 gemäß Figur 1 weist zwei sich gegenüberstehende, gekrümmte Trommelelemente 11 auf, die beispielhaft aus Glaselementen hergestellt sind, und zwischen denen ein Drehkreuz 10 drehbar aufgenommen ist, sodass die Karusselltür 100 durch Personen zwischen den Trommelelementen 11 hindurch begehbar ist. Oberseitig weist die Karusselltür 100 eine Deckenbaugruppe 12 auf, unterhalb derer eine Deckeneinrichtung 13 angeordnet ist. Die Deckeneinrichtung 13 ist erfindungsgemäß mit dem Drehkreuz 10 derart verbunden, dass sich die Deckeneinrichtung 13 bei Rotation des Drehkreuzes 10 gleichermaßen mitdreht. Insbesondere weist die Deckeneinrichtung 13 eine feste, vorzugsweise starre Verbindung mit dem Drehkreuz 10 auf.

Das Beispiel zeigt Leuchtmittel 16 als flächiger Bestandteil der Deckeneinrichtung 13, sodass durch die Leuchtmittel 16 der begehbare Bereich der Karusselltür 100 illuminiert wird. Das Leuchtmittel 16 kann dabei auch Signalfunktionen wahrnehmen, insbesondere zur Anzeige von begehbaren und nicht begehbaren Bereichen zwischen den Trommelelementen 11. Beispielsweise können die Leuchtmittel 16 in eine Anzahl von Segmenten aufgeteilt sein, die mit der Anzahl der Flügelelemente des Drehkreuzes 10 übereinstimmt. So kann jedes Segment des Drehkreuzes 10, das mit Personen einzeln begehbar ist, so mit dem Leuchtmittel 16 illuminiert werden, dass eine Information über einen begehbaren oder einen nicht begehbaren Bereich entsteht, beispielsweise durch grünes oder rotes Licht.

Figur 2 zeigt das Ausführungsbeispiel der Karusselltür 100 mit den wesentlichen Bestandteilen in einer fliegenden Ansicht. Gezeigt sind damit die Trommelelemente 11 mit dem sich dazwischen befindenden Drehkreuz 10, dass beispielhaft vier Flügelelemente 14 aufweist. Oberseitig ist die Deckenbaugruppe 12 gezeigt, die mit den oberen Bereichen der Trommelelemente 11 verbunden wird, wenn die Karusselltür 100 montiert wird. Unterhalb der Deckenbaugruppe 12 befindet sich die Deckeneinrichtung 13, die entweder als Planscheibe ausgeführt ist oder, wie im Beispiel gezeigt, eine topf- oder tellerartige Vertiefung aufweist.

Das Ausführungsbeispiel der Deckeneinrichtung 13 weist damit einen umlaufenden Außenbereich 13a auf, der von einem Innenbereich 13b unterschieden werden kann. Der umlaufende Außenbereich 13a ist in Richtung zur Deckenbaugruppe 12 ausgebildet, und der Innenbereich 13b ist topfartig eingedrückt und ist in Richtung zum Drehkreuz 10 ausgebildet.

So entsteht eine innere Vertiefung der Deckeneinrichtung 13, wodurch von einer Außenseite betrachtet die Karusselltür 100 einen sehr schmal bauenden oberen Bereich aus Deckenbaugruppe 12 und Deckeneinrichtung 13 aufweist, und in Richtung zur mittleren Drehachse des Drehkreuzes 10 hin dickt der Deckenbereich auf, indem die Deckeneinrichtung 13 topfartig nach unten ausgebildet ist. So kann beispielsweise ein Antriebsmotor 20 im Bereich zwischen der Deckeneinrichtung 13 und der Deckenbaugruppe 12 aufgenommen werden, indem der Antriebsmotor 20 im geschaffenen Bauraum zwischen dem Innenbereich 13b der Deckeneinrichtung 13 und der Deckenbaugruppe 12 angeordnet wird. Die Deckeneinrichtung 13 wird dabei so mit dem Drehkreuz 10 verbunden, dass sich bei Rotation des Drehkreuzes 10 die Deckeneinrichtung 13 mitdreht. Insofern muss ein verbleibender Spalt vorgesehen sein, zwischen dem Außenbereich 13a der Deckeneinrichtung 13 und der Unterseite der Deckenbaugruppe 12, der aber klein ausfallen kann, beispielweise mit einem lichten Spaltmaß von zwischen 1mm bis 20mm. Vorteilhafterweise erscheint jedoch die oberseitige Einrichtung aus der Deckenbaugruppe 12 und der Deckeneinrichtung 13 sehr schmal, und erst im inneren Bereich der Karusselltür 100 wird das Dickenmaß größer.

Figur 3 zeigt in einer perspektivischen Ansicht die Karusselltür 100 mit einem Schnitt durch die Deckenbaugruppe 12 und die Deckeneinrichtung 13, wobei vorderseitig und rückseitig Trommelelemente 11 dargestellt sind. Oberseitig befindet sich die Deckenbaugruppe 12, die transparent gezeigt ist, sodass unterseitig der Deckenbaugruppe 12 der Antriebsmotor 20 und die Deckeneinrichtung 13 gezeigt sind.

An der Unterseite der Deckenbaugruppe 12 sind Leuchtmittel 18 angeordnet, und in Übereinstimmung mit der radialen Position der Leuchtmittel 18, die insbesondere umlaufend eingerichtet sind, weist die Deckeneinrichtung 13 einen transparenten, lichtdurchlässigen Teilbereich 17 auf. Werden die Leuchtmittel 18 betrieben, können diese Licht durch den Teilbereich 17 hindurch erzeugen und den begehbaren Innenbereich der Karusselltür 100 illuminieren.

Beispielhaft sind ferner Sensoren 19 an der Unterseite der Deckeneinrichtung 13 gezeigt, die Sicherheitseinrichtungen für den Betrieb der Karusselltür 100 bilden können.

Der Antriebsmotor 20 weist einen Rotor 21 auf, der mit der Deckeneinrichtung 13 eine starre Verbindung aufweist, und schließlich sind unterhalb der Deckeneinrichtung 13 die Flügelelemente 14 des Drehkreuzes 10 angeordnet. So kann die gesamte Baugruppe aus den Flügelelementen 14 des Drehkreuzes 10 gemeinsam mit der Deckeneinrichtung 13 in Rotation versetzt werden.

Figur 4 zeigt beispielhaft die Flügelelemente 14 des Drehkreuzes 10, wobei die Deckeneinrichtung 13 aus mehreren Teilstücken 15 aufgebaut ist, die zwischen den Flügelelementen 14 eingerichtet werden. Beispielsweise können die Teilstücke 15 mit der oberen Kante der Flügelelemente 14 verklebt oder verschraubt werden. Gezeigt sind ferner die lichtdurchlässigen Teilbereiche 17 der Teilstücke 15, um Licht durch Leuchtmittel, die unterseitig an der Deckenbaugruppe befestigt sind, durch die Deckeneinrichtung 13 hindurch in den begehbaren Bereich der Karuselltür einstrahlbar zu machen.

Figur 5 zeigt beispielhaft ein Flügelelement 13 in Anordnung an einer Mittelsäule 118 eines nicht weiter dargestellten Drehkreuzes, und mittig im flächenförmigen Flügelelement 13 befindet sich das Display 114 zur Anzeige der Informationen 115. Zur elektrischen Kontaktierung des Displays 114 weist das Flügelelement 13 Folienleiter 117 auf, die beispielhaft zur Mittelsäule 118 hin geführt sind, und parallel zu dieser oder in oder an der Mittelsäule 118 an eine Drehdurchführung 119 herangeführt sind, um das Display 114 mit einem ruhenden Teil der Karusselltür elektrisch zu verbinden.

Die Folienleiter 117 sind aus einer derart dünnen Schicht aufgebaut, dass diese im Wesentlichen transparent und insofern nicht sichtbar sind, aber dennoch elektrischen Strom leiten können. So kann der Folienleiter 117 wie das an sich transparente Display 114 ebenfalls nicht sichtbar ausgeführt werden, sodass die mit dem Display 114 darstellbaren Informationen 115 in gewisser Weise mittig über der flächigen Erstreckung des Flügelelementes 13 schwebend in Erscheinung treten.

### Bezugszeichenliste:

- 100: Karuselltür

- 10: Drehkreuz
- 11: Trommelelement
- 11a: inneres Glaselement
- 11b: äußeres Glaselement
- 12: Deckenbaugruppe
- 13: Deckeneinrichtung
- 13a: Außenbereich
- 13b: Innenbereich
- 14: Flügelelement
- 15: Teilstück
- 16: Leuchtmittel
- 17: lichtdurchlässiger Teilbereich
- 18: Leuchtmittel
- 19: Sensor
- 20: Antriebsmotor
- 21: Rotor
- 116: Glasplatte
- 117: Folienleiter
- 118: Mittelsäule
- 119: Drehdurchführung

## Patentansprüche

1. Karuselltür (100) mit einem Drehkreuz (10), das zwischen sich gegenüberstehenden Trommelelementen (11) angeordnet ist, und mit einer Deckenbaugruppe (12), die oberseitig mittelbar oder unmittelbar an den Trommelelementen (11) angeordnet ist und an der das Drehkreuz (10) drehbar gelagert ist, wobei am Drehkreuz (10) eine Deckeneinrichtung (13) mitdrehend angeordnet ist, wobei ein Antriebsmotor (20) vorgesehen ist, der zwischen der Deckenbaugruppe (12) und der Deckeneinrichtung (13) eingerichtet ist.

2. Karuselltür (100) nach Anspruch 1,
**dadurch gekennzeichnet,**
**dass** die Deckeneinrichtung (13) die Deckenbaugruppe (12) unterseitig abdeckt und/oder dass die Deckeneinrichtung (13) einen Durchmesser aufweist, der im Wesentlichen mit dem Durchmesser der Deckenbaugruppe (12) übereinstimmt.

3. Karuselltür (100) nach Anspruch 1 oder 2,
**dadurch gekennzeichnet,**
**dass** das Drehkreuz (10) Flügelelemente (14) umfasst, wobei die Deckeneinrichtung (13) Teilstücke (15) aufweist, die am oberen, in Richtung zur Deckeneinrichtung (13) weisenden Bereich des Drehkreuzes (10) zwischen den Flügelelementen (14) angeordnet sind.

4. Karuselltür (100) nach Anspruch 3,
**dadurch gekennzeichnet,**
**dass** die Teilstücke (15) an den Flügelelementen (14) kraftschlüssig und/oder stoffschlüssig und/oder formschlüssig angebunden sind und/oder wobei die Teilstücke (15) für die Flügelelemente (14) eine aussteifende Struktur bilden.

5. Karuselltür (100) nach einem der vorgenannten Ansprüche 3 oder 4,
**dadurch gekennzeichnet,**
**dass** die Teilstücke (15) in Anordnung an den Flügelelementen (14) eine die Flügelelemente (14) zueinander ausrichtende und/oder aussteifende Struktur bilden.

6. Karuselltür (100) nach einem der vorgenannten Ansprüche,
**dadurch gekennzeichnet,**
**dass** die Deckeneinrichtung (13) wenigstens ein Leuchtmittel (16) aufweist.

7. Karuselltür (100) nach einem der vorgenannten Ansprüche,
**dadurch gekennzeichnet,**
**dass** die Deckeneinrichtung (13) wenigstens einen lichtdurchlässigen Teilbereich (17) aufweist und/oder wobei wenigstens ein Leuchtmittel (18) unterseitig an der Deckenbaugruppe (12) angeordnet ist.

8. Karuselltür (100) nach einem der vorgenannten Ansprüche,
**dadurch gekennzeichnet,**
**dass** wenigstens ein Sensor (19) an der Deckeneinrichtung (13) angeordnet oder in der Deckeneinrichtung (13) integriert ist.

9. Karuselltür (100) nach einem der vorgenannten Ansprüche,
**dadurch gekennzeichnet,**
**dass** sich die Deckeneinrichtung (13) in einer Ebene erstreckt oder dass die Deckeneinrichtung (13) einen von einer Drehachse des Drehkreuzes (10) entfernten Außenbereich (13a) aufweist, der sich in einer oberen, insbesondere der Deckenbraugruppe (12) zugewandten, Ebene erstreckt und einen der Drehachse des Drehkreuzes (10) zugewandten Innenbereich (13b) aufweist, der sich in einer unteren, insbesondere dem Drehkreuz (10) zugewandten, Ebene erstreckt.

10. Karuselltür (100) nach einem der vorgenannten Ansprüche,
**dadurch gekennzeichnet,**
**dass** die Deckeneinrichtung (13), wenn zumindest abhängig von einem der Ansprüche 3, 4 oder 5, und/oder die Teilstücke (15) aus Metallblech, insbesondere aufweisend ein Aluminiumblech oder ein Stahlblech, ausgebildet sind oder dass die Deckeneinrichtung (13), wenn zumindest abhängig von einem der Ansprüche 3, 4 oder 5, und/oder die Teilstücke (15) aus Kunststoffplatten, aus Holzplatten oder aus Glasplatten ausgebildet sind.

11. Karuselltür (100) nach einem der vorgenannten Ansprüche,
**dadurch gekennzeichnet,**
**dass** die Deckeneinrichtung (13), wenn zumindest abhängig von einem der Ansprüche 3, 4 oder 5, und/oder die Teilstücke (15) mit den Flügelelemente (14) verschraubt oder verklebt sind.

12. Karuselltür (100) nach einem der vorgenannten Ansprüche,
**dadurch gekennzeichnet,**
**dass** die Deckenbaugruppe (12) eine Dicke von nicht mehr als 20 cm, bevorzugt von nicht mehr als 15 cm, mehr bevorzugt von nicht mehr als 10 cm und weiter bevorzugt von nicht mehr als 8 cm und weiter bevorzugt von nicht mehr als 5 cm und am meisten bevorzugt von nicht mehr als 3 cm aufweist.

13. Karuselltür (100) nach Anspruch 6,
**dadurch gekennzeichnet,**
**dass** das Leuchtmittel (18) zur Aussendung von Lichtsignalen, insbesondere Lichtfarben oder Lichtsignalfolgen, ausgebildet ist, insbesondere in Wirkverbindung mit einer Steuereinrichtung der Karusselltür (100).

14. Karuselltür (100) nach einem der vorgenannten Ansprüche,
**dadurch gekennzeichnet,**
**dass** der Antriebsmotor (20) einen Rotor (21) aufweist, wobei, wenn zumindest abhängig von Anspruch 3, die Flügelelemente (14) und/oder die Deckeneinrichtung (13) und/oder, wenn zumindest abhängig von einem der Ansprüche 3, 4 oder 5, die Teilstücke (15) am Rotor (21) angeordnet sind.

## Claims

1. A revolving door (100) with a turnstile (10), which is arranged between opposing drum elements (11), and with a ceiling assembly (12), which is arranged on the upper side indirectly or directly on the drum elements (11) and on which the turnstile (10) is rotatably mounted, wherein
a ceiling device (13) is arranged on the turnstile (10) so as to rotate with it, wherein a drive motor (20) is provided, which is configured between the ceiling assembly (12) and the ceiling device (13).

2. The revolving door (100) according to claim 1,
**characterised in that** the ceiling device (13) covers the ceiling assembly (12) on the underside and/or **in that** the ceiling device (13) has a diameter which substantially corresponds to the diameter of the ceiling assembly (12).

3. The revolving door (100) according to claim 1 or 2, **characterised in that** the turnstile (10) has leaf elements (14), wherein the ceiling device (13) has segments (15) which are arranged between the leaf elements (14) on the upper region of the turnstile (10) pointing in the direction of the ceiling device (13).

4. The revolving door (100) according to claim 3, **characterised in that** the segments (15) are connected to the leaf elements (14) in a force-fitting and/or materially-bonded and/or form-fitting manner and/or wherein the segments (15) form a stiffening structure for the leaf elements (14).

5. The revolving door (100) according to one of the preceding claims 3 or 4, **characterised in that**
the segments (15), when arranged on the leaf elements (14), form a structure which aligns and/or stiffens the leaf elements (14) with respect to one another.

6. The revolving door (100) according to one of the preceding claims, **characterised in that**
the ceiling device (13) has at least one light-emitting means (16).

7. The revolving door (100) according to one of the preceding claims, **characterised in that** the ceiling device (13) has at least one light-permeable partial region (17) and/or wherein at least one light-emitting means (18) is arranged on the underside of the ceiling assembly (12).

8. The revolving door (100) according to one of the preceding claims, **characterised in that**
at least one sensor (19) is arranged on the ceiling device (13) or is integrated in the ceiling device (13).

9. The revolving door (100) according to one of the preceding claims, **characterised in that**
the ceiling device (13) extends in one plane or **in that** the ceiling device (13) has an outer region (13a) which is remote from an axis of rotation of the turnstile (10) and which extends in an upper plane, in particular facing the ceiling assembly (12),
and has an inner region (13b) which faces the axis of rotation of the turnstile (10) and which extends in a lower plane, in particular facing the turnstile (10).

10. The revolving door (100) according to one of the preceding claims, **characterised in that**,
the ceiling device (13), if at least depending on one of the claims 3, 4 or 5, and/or the segments (15) are formed from sheet metal, in particular having an aluminium sheet or a steel sheet, or **in that** the ceiling device (13), if at least depending on one of the claims 3, 4 or 5, and/or the segments (15) are formed from plastic panels, from wooden panels or from glass panels.

11. The revolving door (100) according to one of the preceding claims, **characterised in that**
the ceiling device (13), if at least depending on one of claims 3, 4 or 5, and/or the segments (15) are screwed or glued to the leaf elements (14).

12. The revolving door (100) according to one of the preceding claims, **characterised in that**
the ceiling assembly (12) has a thickness of no more than 20 cm, preferably of no more than 15 cm, more preferably of no more than 10 cm and further preferably of no more than 8 cm and further preferably of no more than 5 cm and most preferably of no more than 3 cm.

13. The revolving door (100) according to claim 6,
**characterised in that**
the light-emitting means (18) is designed to emit light signals, in particular light colours or light signal sequences, in particular in operative connection with a control device of the revolving door (100).

14. The revolving door (100) according to one of the preceding claims, **characterised in that**
the drive motor (20) has a rotor (21), wherein, if at least depending on claim 3, the leaf elements (14) and/or the ceiling device (13) and/or, if at least depending on one of claims 3, 4 or 5, the segments (15) are arranged on the rotor (21)

## Revendications

1. Porte tournante (100) comportant un tourniquet (10), qui est agencé entre des éléments de tambour (11) se faisant face, et comportant un ensemble plafond (12), qui est agencé côté supérieur indirectement ou directement sur les éléments de tambour (11) et est monté de manière rotative sur le tourniquet (10), dans laquelle
sur le tourniquet (10) est agencé un dispositif de plafond (13) de manière à entrer en rotation avec celui-ci, dans lequel un moteur d'entraînement (20) est prévu, qui est établi entre l'ensemble plafond (12) et le dispositif de plafond (13).

2. Porte tournante (100) selon la revendication 1,
**caractérisée en ce que** le dispositif de plafond (13) recouvre l'ensemble plafond (12) côté inférieur et/ou que le dispositif de plafond (13) présente un diamètre, qui coïncide sensiblement avec le diamètre de l'ensemble plafond (12).

3. Porte tournante (100) selon la revendication 1 ou 2, **caractérisée en ce que** le tourniquet (10) comprend des éléments battants (14), dans lequel le dispositif de plafond (13) présente des morceaux (15), qui sont agencés dans une zone du tourniquet (10) supérieure, tournée dans la direction du dispositif de plafond (13) entre les éléments battants (14).

4. Porte tournante (100) selon la revendication 3, **caractérisée en ce**
**que** les morceaux (15) sont reliés par complémentarité de force et/ou complémentarité de matière aux éléments battants (14) et/ou dans laquelle les morceaux (15) forment une structure de raidissement pour les éléments battants (14).

5. Porte tournante (100) selon l'une des revendications précédentes 3 ou 4, **caractérisée en ce**
**que** les morceaux (15) dans l'agencement sur les éléments battants (14) forment une structure d'alignement et/ou de raidissement des éléments battants (14) les uns par rapport aux autres.

6. Porte tournante (100) selon l'une des revendications précédentes, **caractérisée en ce**
**que** le dispositif de plafond (13) présente au moins un moyen d'éclairage (16).

7. Porte tournante (100) selon l'une des revendications précédentes, **caractérisée en ce**
**que** le dispositif de plafond (13) présente au moins une zone partielle (17) laissant passer la lumière et/ou dans lequel au moins un moyen d'éclairage (18) est agencé côté inférieur sur l'ensemble plafond (12).

8. Porte tournante (100) selon l'une des revendications précédentes, **caractérisée en ce**
**qu'**au moins un capteur (19) est agencé sur le dispositif de plafond (13) ou est intégré dans le dispositif de plafond (13).

9. Porte tournante (100) selon l'une des revendications précédentes, **caractérisée en ce**
**que** le dispositif de plafond (13) s'étend dans un plan ou que le dispositif de plafond (13) présente une zone externe (13a) éloignée d'un axe de rotation du tourniquet (10), qui s'étend dans un plan supérieur, en particulier tourné vers l'ensemble plafond (12)
et présente une zone interne (13b) tournée vers l'axe de rotation du tourniquet (10), qui s'étend dans un plan inférieur, en particulier tourné vers le tourniquet (10).

10. Porte tournante (100) selon l'une des revendications précédentes, **caractérisée en ce**
**que** le dispositif de plafond (13), lorsqu'il dépend au moins de l'une des revendications 3, 4 ou 5, et/ou les morceaux (15) sont conçus en tôle métallique, en particulier présentant une tôle d'aluminium ou une tôle d'acier ou que le dispositif de plafond (13), lorsqu'il dépend au moins de l'une des revendications 3, 4 ou 5, et/ou les morceaux (15) sont conçus en plaques en matières plastiques, en plaques en bois ou en plaques en verre.

11. Porte tournante (100) selon l'une des revendications précédentes, **caractérisée en ce**
**que** le dispositif de plafond (13), lorsqu'il dépend au moins de l'une des revendications 3, 4 ou 5, et/ou les morceaux (15) sont vissés ou collés avec les éléments battants (14).

12. Porte tournante (100) selon l'une des revendications précédentes, **caractérisée en ce**
**que** l'ensemble plafond (12) présente une épaisseur de pas plus de 20 cm, de préférence de pas plus de 15 cm, de manière plus préférée de pas plus de 10 cm et de manière préférée encore de pas plus de 8 cm et de manière préférée encore de pas plus de 5 cm et de manière la plus préférée de pas plus de 3 cm.

13. Porte tournante (100) selon la revendication 6,
**caractérisée en ce**
**que** le moyen d'éclairage (18) est conçu pour l'envoi de signaux lumineux, en particulier de couleurs de lumière ou de séquences de signaux lumineux, en particulier en liaison active avec un dispositif de commande de la porte tournante (100).

14. Porte tournante (100) selon l'une des revendications précédentes, **caractérisée en ce**
**que** le moteur d'entraînement (20) présente un rotor (21), dans laquelle, lorsqu'ils dépendent au moins de la revendication 3, les éléments battants (14) et/ou le dispositif de plafond (13) et/ou, lorsqu'ils dépendent au moins de l'une des revendications 3, 4 ou 5, les morceaux (15) sont agencés sur le rotor (21).
